# FASCICULE DE BREVET EUROPEEN

(11) **EP 0 697 338 B1**
(45) Date de publication et mention de la délivrance du brevet: **05.03.1997**
(21) Numéro de dépôt: 95401819.8
(22) Date de dépôt: 02.08.1995
(51) Int. Cl.: B65D 5/50

(54) **Emballage de conditionnement pour produit de forme non spécifique, ensemble de flans, procédé et dispositif pour obtenir un tel emballage**
Verpackung für ein Produkt nichtspezifischer Form, Satz von Zuschnitten, Verfahren und Vorrichtung zur Herstellung einer solchen Verpackung
Package for a product of non specific shape, set of blanks, process and device for obtaining such a package

(30) Priorité: 05.08.1994 FR 9409772
(43) Date de publication de la demande: 21.02.1996
(73) Titulaire: OTOR, 75017 Paris (FR)
(72) Inventeur: Le Floc'h, Pascal, F-80110 Moreuil (FR); Mathieu, Gérard, F-95000 Cergy (FR)
(74) Mandataire: Benech, Frédéric

(56) Documents cités:
- FR-A- 2 506 722
- FR-A- 2 577 519

## Description

La présente invention concerne un emballage de conditionnement composite pour produit de forme non spécifique du type comprenant une boîte de section transversale polygonale en matériau en feuille de carton ou carton ondulé, comportant une ceinture de volets latéraux, un fond et un dessus, et une feuille ou un sac en matière plastique thermo-rétractable, fixé à ladite boîte par collage, de blocage par thermo-contraction du ou des produits contre le fond.

Elle concerne également un ensemble de flans, un dispositif et un procédé pour obtenir un tel emballage.

Elle trouve une application particulièrement importante bien que non exclusive dans le domaine du transport par la poste de produits ou de lots de produits de volumes différents tels que des livres, des fournitures de bureau, etc., propres à être entièrement contenus dans le volume interne de l'emballage mais sans en occuper tout l'espace, et qui vont ainsi pouvoir être maintenus fermement en position contre une face intérieure de l'emballage, quelque soit la position de celui-ci lors du transport.

On connaît déjà des emballages pour le conditionnement sous film en matière plastique thermo-rétractable d'au moins un produit du type ci-dessus défini.

Le document FR 2.625.181 décrit par exemple un emballage où le film est collé sur le fond de l'emballage et rabattu sur les produits à maintenir contre le fond.

On connaît également (FR-A-2 577 519) un emballage avec film rétractable en deux parties, socle et couvercle.

Le document FR-A-2 506 722 décrit un emballage et un ensemble de flans correspondant aux préambules des revendications 1 et 12.

De tels emballages présentent des inconvénients.

Ils sont tout d'abord peu aisés à fabriquer. Leur montage est en effet difficilement mécanisable. La nécessité de rabattre le film plastique sur les produits à transporter entraîne par ailleurs une plus grande consommation de matière plastique, du fait du recouvrement nécessaire entre rabats.

Le chauffage de ces emballages pour obtenir la thermo-rétraction est également difficile à mettre en oeuvre compte tenu des difficultés structurelles, liées à l'emballage, de circulation d'un fluide convecteur autour du film à rétracter.

La présente invention vise à fournir un emballage, un ensemble de flans, un procédé et un dispositif de conditionnement pour produits de forme non spécifique, répondant mieux que ceux antérieurement connus aux exigences de la pratique, notamment en ce qu'elle autorise une fabrication automatique des emballages, un chauffage optimisé du film à rétracter et ce tout en garantissant une excellente fixation du film ou du sac en matière plastique sur la boîte en carton.

Avec l'invention, la résistance à l'arrachage ou au cisaillement des liaisons entre feuille en matière plastique et parois internes est améliorée, ce qui évite la désolidarisation entre produits et boîte lorsque l'emballage est soumis à des chocs, chutes ou retournements notamment lors des manutentions.

Dans ce but, l'invention propose notamment un emballage de conditionnement composite pour au moins un produit de forme non spécifique n'occupant pas la totalité du volume disponible de l'emballage, tel que défini dans la revendication 1.

Dans des modes de réalisation avantageux on a de plus recours à l'une et/ou à l'autre des dispositions suivantes :
- le fond de la barquette est ajouré sur une superficie de dimension supérieure à la moitié de la superficie dudit fond ;
- la feuille, ou le sac, de matière plastique est fixé sur le bord périphérique interne de deux parois opposées de la barquette ;
- la feuille, ou le sac, de matière plastique est fixé sur le bord périphérique externe de deux parois opposées de la barquette ;
- la barquette retournée est obtenue par pliage d'un flan comprenant un volet central rectangulaire formant le fond de ladite barquette, ledit volet central étant muni de quatre rabats latéraux rectangulaires respectivement reliés aux quatre côtés dudit volet central par des lignes de pliage et formant les parois de la barquette, à savoir deux premiers rabats latéraux opposés, chacun muni de deux rabats secondaires d'extrémité reliés de part et d'autre par des lignes de pliage audit premier rabat latéral correspondant, et deux seconds rabats latéraux opposés dénués de rabats secondaires, lesdits rabats secondaires d'extrémité étant chacun fixé par collage sur ledit second rabat latéral adjacent ;
- la largeur des deux seconds rabats latéraux opposés dénués de rabat secondaire, est plus petite que celle des deux premiers rabats latéraux ;
- la feuille formant le fond de l'emballage est obtenue à partir d'un flan comprenant une suite de volets rectangulaires reliés les uns aux autres par des lignes de pliage parallèles, à savoir un volet principal rectangulaire formant le fond de l'emballage, muni de deux rabats latéraux d'extrémité reliés par des lignes de pliage à deux côtés opposés dudit volet principal et fixés par collage sur les rabats latéraux correspondants du flan formant les parois de la barquette, et deux séries de volets enveloppants reliées audit volet principal sur ses deux autres côtés, chaque série comprenant au moins un premier volet enveloppant rectangulaire de recouvrement d'une autre paroi de ladite barquette ;
- chacune desdites séries comprend un deuxième volet enveloppant, d'extrémité, rabattu sur la face supérieure externe de la boîte intermédiaire par pliage pour former le couvercle de l'emballage ;
- une desdites séries de volets enveloppants comporte un seul volet et l'autre en comporte au moins deux ;
- l'autre série comporte trois volets ;
- la largeur d'un volet enveloppant ou la somme des largeurs respectives des deux volets enveloppants d'extrémité est égale ou sensiblement égale à la largeur du volet central de la barquette sur lequel le ou lesdits volets enveloppants d'extrémité sont collés pour former le couvercle de l'emballage.

L'invention concerne également un ensemble de flans pour la fabrication d'un emballage de conditionnement composite pour au moins un produit de forme non spécifique n'occupant pas la totalité du volume disponible de l'emballage, tel que défini dans la revendication 12.

Avantageusement chacune desdites séries de volets enveloppants comprend un deuxième volet enveloppant, d'extrémité, propre à être rabattu sur la face supérieure externe de la barquette par pliage pour former au moins en partie le couvercle de l'emballage.

Dans un mode de réalisation avantageux, une desdites séries de volets enveloppants comporte un seul volet et l'autre série en comporte au moins deux.

Egalement avantageusement, l'autre série comporte trois volets.

Dans un mode de réalisation également avantageux, la largeur d'un volet enveloppant ou la somme des largeurs respectives des deux volets enveloppants d'extrémité est égale ou sensiblement égale à la largeur du volet central de la barquette sur lequel le ou lesdits volets enveloppants d'extrémité sont agencés pour être collés pour former le couvercle de l'emballage.

Egalement avantageusement, la largeur des deux seconds rabats latéraux opposés dénués de rabat secondaire, est plus petite que celle des deux premiers rabats latéraux.

L'invention concerne également un procédé d'emballage d'au moins un produit de forme non spécifique n'occupant pas la totalité du volume disponible de l'emballage, caractérisé en ce que
- on forme un premier ensemble comprenant :
   . une barquette en carton ou carton ondulé,
   . et une feuille ou un sac en matière plastique thermo-rétractable collée sur les bords périphériques de deux parois opposées de la barquette,
- on place le ou les produits à emballer dans la barquette, sur le film en matière plastique ou à l'intérieur du sac,
- on plaque sur le dessus de ladite barquette un flan propre à recouvrir entièrement la face ouverte de la barquette et à envelopper au moins en partie ladite barquette, pour former un second ensemble,
- on retourne ledit second ensemble de 180° en maintenant les produits en place, les produits reposant alors sur la face interne du flan recouvrant la face ouverte de ladite barquette, tout en ménageant un passage vers le film en matière plastique pour permettre son chauffage,
- on chauffe pour rétracter le film ou le sac et plaquer le ou les produits sur ladite face interne,
- puis on referme entièrement le flan sur la barquette retournée avec laquelle il est fixé par collage.

Dans des modes de réalisation avantageux, on a de plus recours à l'une et/ou à l'autre des dispositions suivantes :
- pour former le premier ensemble, on réalise tout d'abord la barquette par pliage d'un flan, puis on colle le film ou le sac sur les bords périphériques de la barquette ;
- pour former le premier ensemble, on colle tout d'abord le film ou le sac en matière plastique sur le flan à plat destiné à former ladite barquette, puis on forme ladite barquette par pliage ;
- on enveloppe la barquette et son contenu par le dessus avec un flan comprenant une suite de volets rectangulaires reliés les uns aux autres par des lignes de pliage parallèles, sans rabattre entièrement le dit flan autour de la barquette, lesdits volets rectangulaires comprenant:
   . un volet principal rectangulaire plaqué sur la face ouverte de la barquette, muni de deux rabats latéraux d'extrémité reliés par des lignes de pliage à deux côtés opposés dudit volet principal, que l'on fixe par collage sur les parois de la barquette,
   . et deux séries de volets enveloppants reliées audit volet principal sur ses deux autres côtés, chaque série comprenant au moins un premier volet enveloppant rectangulaire de recouvrement d'une autre paroi de ladite barquette et une série comprenant au moins un second volet pour recouvrir en totalité le fond de l'emballage, seconds volets que l'on laisse ouverts avant et pendant le chauffage ;
- la barquette est obtenue par pliage d'un flan comprenant un volet central rectangulaire formant le fond de ladite barquette, et des rabats latéraux formant les parois de la barquette, lesdits rabats latéraux étant fixés entre eux par collage via des rabats secondaires ;
- le fond de la barquette retournée étant ajouré, et un espace étant structurellement ménagé entre la face interne du flan et le bord périphérique externe d'au moins une paroi de la barquette, on chauffe en faisant circuler un fluide caloporteur sur le film ou le sac en matière plastique via le fond ajouré et ledit espace ;
- la feuille, ou le sac, de matière plastique est fixé sur le bord périphérique interne de deux parois opposées de la barquette ;
- la feuille, ou le sac, de matière plastique est fixé sur le bord périphérique externe de deux parois opposées de la barquette.

L'invention propose également un dispositif d'emballage d'au moins un produit de forme non spécifique n'occupant pas la totalité du volume disponible de l'emballage, caractérisé en ce que il comporte :
- des moyens pour former un premier ensemble comprenant une barquette en carton ou carton ondulé et une feuille ou un sac en matière plastique thermo-rétractable collée sur les bords périphériques de deux parois opposées de la barquette ;
- des moyens de déplacement du premier ensemble pour remplissage du ou des produits à emballer dans la barquette, sur le film en matière plastique ou à l'intérieur du sac ;
- des moyens pour amener et pour plaquer sur le dessus de ladite barquette un flan propre à recouvrir entièrement la face ouverte de la barquette et à envelopper au moins en partie ladite barquette, pour former un second ensemble ;
- des moyens de retournement dudit second ensemble de 180°, et de maintien des produits pendant ledit retournement, les produits reposant après retournement sur la face interne du flan recouvrant la face ouverte de ladite barquette, tout en ménageant un passage vers le film en matière plastique pour permettre son chauffage ;
- des moyens de chauffage agencés pour rétracter le film ou le sac et plaquer ainsi le ou les produits sur ladite face interne ;
- et des moyens pour refermer entièrement le flan sur la barquette retournée et pour fixer ledit flan sur ladite barquette par collage.

Avantageusement les moyens pour former le premier ensemble comprennent des moyens de pliage d'un flan pour former la barquette et des moyens d'amener et de collage du film ou du sac sur les bords périphériques de la barquette ainsi formée.

Dans un mode de réalisation avantageux, les moyens pour former le premier ensemble comprennent des moyens de collage du film ou du sac en matière plastique sur le flan à plat destiné à former ladite barquette, puis des moyens de mise en forme de l'ensemble pour obtenir ladite barquette recouverte intérieurement du film par pliage.

Egalement avantageusement, les moyens de collage du film ou du sac sur la barquette sont agencés pour coller ledit film ou ledit sac sur les bords périphériques internes de deux parois opposées de la barquette.

Dans un autre mode de réalisation avantageux, les moyens de collage du film ou du sac sur la barquette sont agencés pour coller ledit film ou ledit sac sur les bords périphériques externes de deux parois opposées de la barquette.

L'invention sera mieux comprise à la lecture de la description qui suit de modes particuliers de réalisation, donnés à titre d'exemples non limitatifs.

La description se réfère aux dessins qui l'accompagnent, dans lesquels :
- Les figures 1A et 1B montrent respectivement, en perspective, un flan à plat, et le même flan plié, puis recouvert d'un film en matière plastique pour former la barquette d'un premier mode de réalisation d'un emballage selon l'invention.
- La figure 1B' est une vue schématique, en coupe, d'une extrémité de la barquette de la figure 1B.
- Les figures 2A et 2B montrent respectivement, en perspective, un flan à plat avant recouvrement par un film en matière plastique, et le même flan plié pour former la barquette d'un emballage selon un deuxième mode de réalisation de l'emballage selon l'invention.
- La figure 2B' est une vue schématique, en coupe, d'une extrémité de la barquette de la figure 2B.
- La figure 3 est une vue en perspective d'une boîte intermédiaire selon la figure 1B ou 2B, dans laquelle ont été placés des produits, et d'un flan propre à constituer le fond d'un emballage selon un mode de réalisation de l'invention.
- La figure 4 est une vue en perspective de l'emballage obtenu après retournement de l'ensemble barquette plus flan de la figure 3, avant fermeture des rabats du couvercle.
- La figure 5 est une vue en perspective d'un autre mode de réalisation d'un emballage selon l'invention avant fermeture définitive, montrant la circulation du fluide caloporteur dans l'emballage, autour du film en matière plastique.
- La figure 6 est une vue en perspective de l'emballage de la figure 5 en cours de fermeture définitive.
- Les figures 7, 8 et 9 montrent schématiquement et respectivement les étapes successives de mise en place du film, ou sac, en matière plastique, sur le flan destiné à former la ceinture de volets et la face supérieure interne de l'emballage, selon trois modes de réalisation différents de fixation du film ou sac selon l'invention.
- La figure 10 montre schématiquement, en coupe, l'emballage ouvert pendant l'étape de chauffage et de rétraction du film en matière plastique et l'emballage terminé, après fermeture et collage du couvercle.
- La figure 11 montre schématiquement, en coupe, deux emballages selon l'invention avec variantes de couvercle.
- La figure 12 montre schématiquement, en coupe, une variante d'un mode de réalisation de l'emballage selon l'invention avec un sac en matière plastique donnant les principales étapes de procédé d'emballage mis alors en oeuvre.
- Les figures 13 et 14 montrent, en vue en plan, deux autres modes de réalisation de flan pour formation d'une barquette selon l'invention.
- Les figures 15 et 16 montrent, en vue en plan, deux autres modes de réalisation de flan pour enveloppe selon l'invention.
- La figure 17 est une vue latérale schématique d'une première partie d'un dispositif selon le mode de réalisation de l'invention plus particulièrement décrit ici, d'obtention de la barquette et de mise en place du film.
- La figure 18 est une coupe selon XVIII-XVIII de la figure 17.
- La figure 19 est une coupe selon XIX-XIX de la figure 17.
- La figure 20 est une vue de dessus selon la flèche XX de la figure 19.
- La figure 21 est une vue schématique à plus grande échelle d'une partie de la figure 19.
- La figure 22 est une vue latérale schématique d'une deuxième partie du dispositif de la figure 17, montant notamment la mise en place du flan de fond, le retournement de l'emballage, et son chauffage par thermo-rétraction.
- La figure 23 est une vue en coupe selon XXIII-XXIII de la figure 22.
- La figure 24 est une vue en coupe selon XXIV-XXIV de la figure 22.

La figure 1A montre un flan 1 en carton ondulé comprenant un volet central ajouré 2 rectangulaire, par exemple présentant quatre fenêtres identiques rectangulaires 3, réparties symétriquement, dont la somme des superficies occupe sensiblement les 9/10èmes de la surface dudit volet.

Le volet central 2 est muni de quatre rabats latéraux rectangulaires respectivement reliés aux quatre côtés dudit volet central par des premières lignes de pliage 4, à savoir deux premiers rabats latéraux opposés 5, chacun muni de deux rabats secondaires d'extrémité 6, rectangulaires, de même largeur que lesdits premiers rabats 5, situés dans le prolongement de ceux-ci, et reliés de part et d'autre desdits premiers rabats latéraux par des secondes lignes de pliage 7 perpendiculaires aux premières lignes de pliage des mêmes rabats, et deux seconds rabats latéraux opposés 8, démunis de rabats secondaires, de même largeur que les rabats secondaires des premiers rabats latéraux.

La figure 1B montre un premier ensemble 9 appartenant à un emballage selon l'invention, comprenant une barquette 10 obtenue à partir du flan 1 plié, dont les rabats secondaires 6 ont été collés sur la face interne 11 des seconds rabats 8, les lignes de pliage 7 et 4 étant légèrement décalées en conséquence.

Dans un autre mode de réalisation, les rabats secondaires peuvent être collés sur la face externe 12 des seconds rabats ; dans ce cas, le décalage entre lignes de pliage est dans le sens inverse.

L'ensemble 9 comporte de plus un film en matière plastique 13, (en trait mixte 13') amené sur le dessus de la barquette 10 qui a été mise en forme.

Le film 13 est de forme rectangulaire, de largeur sensiblement égale à une dimension du volet central 2, par exemple la longueur de celui-ci, et de longueur supérieure à la longueur du flan 1 obtenue par ajout de l'autre dimension du volet central et des longueurs des deux premiers volets 5.

Le film est fixé sur les bords périphériques 14 des premiers rabats 5, sur la partie externe 16 des parois de la barquette ainsi formée, par des lignes de colle 17 (voir figure 1B'), le bord périphérique 18 du film étant donc à cheval sur les bords 14 des premiers rabats 5, et les deux autres bords périphériques opposés 19 du film coïncidant sensiblement avec les lignes de pliage 4 du fond de la barquette.

Pour simplifier, on utilisera dans la suite de la description les mêmes numéros de référence pour désigner les mêmes éléments.

La figure 2A montre le flan 1 sur lequel on vient cette fois-ci d'abord fixer le film 13 par collage sur la face interne 20 des premiers rabats 5 le long des bords périphériques 14 (ligne de colle 21) desdits premiers rabats, avant pliage, pour obtenir, après pliage, l'ensemble 9 avec film collé intérieurement comme montré sur les figures 2B et 2B'.

La figure 3 montre l'ensemble 9 (barquette 10 + film 13) dans lequel ont été placés des produits 22 de formes différentes, sur lequel on vient plaquer une feuille en carton ondulé 23 destinée à former le fond de l'emballage après retournement (voir figure 4).

Plus précisément la feuille 23 est constituée par un flan comprenant un volet principal 24 rectangulaire, propre à former le fond de l'emballage, muni de deux rabats latéraux d'extrémité identiques 25, opposés dans le sens transversal du flan, rectangulaires, ou trapézoïdaux de petite base dirigée vers l'extérieur, reliés par des lignes de pliage 26 audit volet principal, la distance entre les lignes de pliage 26 étant agencée pour permettre le recouvrement de la face ouverte 27 de la barquette 10 en tenant compte des épaisseurs cumulées des rabats 8.

Le flan comprend également deux séries 28 et 29 de volets rectangulaires de dimension transversale identique ou un peu inférieure à celle du volet principal 24, situés de part et d'autre du volet principal 24 reliés les uns aux autres par des lignes de pliage parallèles 30.

Chaque série comprend un premier volet enveloppant 31, rectangulaire, de recouvrement d'une paroi 32 de la barquette sur laquelle est fixé le film en matière plastique thermo-rétractable 13 et un deuxième volet enveloppant 33, propre à être rabattu sur la face externe du fond de la barquette.

On a représenté sur la figure 3 en trait mixte, les mêmes éléments étant référencés avec les mêmes numéros indicés, le flan 23' avec ses rabats 33' appliqué et en partie replié sur la barquette avant retournement.

La figure 4 montre l'ensemble 34 obtenu après collage d'une part des rabats latéraux d'extrémité 25 sur les seconds rabats 8, et d'autre part des premiers volets enveloppant 31 sur la face externe des parois 32 et retournement, les deuxièmes volets enveloppants 33 restant ouverts pour laisser, via les fenêtres 3 du fond de la barquette, l'accès au fluide caloporteur vers le film thermo-rétractable.

La figure 5 montre une variante 35 de l'ensemble de la figure 4, dans lequel la longueur des seconds rabats latéraux opposés 8 dénués de rabat secondaire, est plus petite que celle des deux premiers rabats latéraux 5 et de leurs rabats secondaires d'extrémité 6 ce qui laisse un passage 36 pour circulation d'un fluide caloporteur (flèche 37) au dessus de la face interne 38 du volet principal 24, avant fermeture et collage des rabats latéraux d'extrémité 25.

La figure 6 montre le mode de réalisation de l'emballage selon l'invention plus particulièrement décrit ici au moment de sa fermeture complète, après thermo-rétraction du film plastique 13 sur les produits 22.

Les seconds volets 33, préalablement encollés par des lignes de colle 39, par exemple de colle dite "hot melt" ou de colle à froid, continues ou interrompues, 39 sur leur parties d'extrémité périphériques internes respectives, sont plaqués sur la face externe du volet central 2, ajouré, qui comprend en face de lignes de colle, une partie non ajourée 40 pour coopérer avec lesdites parties d'extrémité encollées.

Les bords 41 des parties d'extrémité des deux volets 33 sont par exemple jointifs une fois lesdits volets rabattus sur le fond 2, ce qui donne un aspect fini et assure une bonne solidité et intégrité à l'emballage obtenu.

On a représenté sur les figures 7, 8 et 9, trois types de fabrication du premier ensemble formé par la barquette et le film, ou sac, en matière plastique selon l'invention.

La figure 7 montre une première étape 42 d'amener du flan 1, une deuxième étape 43 de formation de la barquette 10 et d'amener du film 13 ou du sac 44 au dessus de ladite barquette, et une troisième étape 45 de collage du film 13 sur la barquette dont les faces externes 16 de deux parois ont été encollées au préalable.

Le procédé de la figure 7 correspond à celui décrit en référence aux lignes 1A, 1B et 1B'.

La figure 8 correspond quant à elle au procédé évoqué en référence aux figures 2A, 2B et 2B'.

Il comprend une première étape 46 d'amener du film 13 ou du sac 44 sur le flan à plat 1, le film étant sensiblement de même largeur que le flan, une deuxième étape 47 de collage du film sur ledit flan à plat dont les bords périphériques internes 14 ont été préalablement encollés, puis une troisième étape 48 de formation de la barquette, le film épousant alors les faces internes de ladite barquette pour donner le premier ensemble 9.

La figure 9 montre quant à elle un mode de réalisation du procédé combinant le collage sur les bords internes et externes des premiers rabats 5.

La première étape 49 est identique à l'étape 46. Puis, après encollage des bords périphériques internes et externes du flan, on plaque (étape 50) le film 13 de plus grande largeur que le flan sur ce dernier, puis on rabat les extrémités 51 du film autour des bords, et on érige la barquette (étape 52) pour obtenir un ensemble avec double collage, interne et externe, du film sur les bords périphériques 14 des premiers rabats 5.

On a représenté sur la figure 10 les deux dernières étapes du procédé selon l'invention plus particulièrement décrit ici, à savoir l'étape 52 de chauffage par fluide caloporteur 53, par exemple soufflé par le dessus, et aspiré en 54 par les côtés, puis par le dessous de l'emballage, et l'étape 55 de fermeture des rabats 33 et collage sur une languette centrale 56 du fond ajouré de la barquette.

La figure 11 montre en coupe schématiquement deux emballages selon l'invention avec variante de couvercle, à savoir un emballage 57 avec deux volets d'extrémité rectangulaire 58 de même largeur, dont les bords 59 sont jointifs, au centre de l'emballage, lorsqu'ils sont collés sur la languette centrale 60, séparant les ouvertures du fond ajouré 61, et un emballage 62 comprenant un petit volet 63 d'extrémité de faible largeur, par exemple égale au dixième de la largeur totale de l'emballage, et un grand volet 64 recouvrant sensiblement la totalité du fond 65 de la barquette retournée.

Sur la figure 12, on a représenté schématiquement les étapes de fabrication d'un emballage selon l'invention avec un sac ou sachet 66. Le sac 66 est par exemple collé sur la barquette préformée 67 à fond ajouré, sur le bord externe de deux parois verticales 68 en vis à vis de la barquette. Puis le sac 66 est ouvert par les côtés 69, et rempli de produits 70.

Le couvercle 71 est alors mis en place pour fermer le deuxième ensemble, qui est retourné, puis le sac est rétracté par la chaleur sur les produits avant fermeture des rabats 72.

La figure 13 montre un flan 73 pour constitution d'une barquette pour emballage selon l'invention. Le fond 74 est ajouré par une série de rangs 75 de fenêtres longitudinales 76, par exemple sept rangs de deux fenêtres rectangulaires chacun, à savoir une petite fenêtre et une grande fenêtre disposées en quinconce d'un rang à l'autre.

Les seconds rabats 77 dénués de rabats secondaires du flan comprennent une échancrure 78 par exemple rectangulaire, centrée, sur le bord périphérique dudit rabat, qui va permettre une circulation du fluide caloporteur lors du chauffage, le long du film en matière plastique.

La figure 14 montre un autre flan 79 pour barquette selon l'invention avec une ouverture centrale 80 occupant les 8/10èmes de la surface du volet central 81.

Les figures 15 et 16 montrent respectivement deux flans 82 et 83 pour formation du fond de l'emballage selon l'invention, à savoir un flan 82 muni d'un rabat d'extrémité 84 propre à recouvrir en totalité le fond de la barquette retournée, et un flan 83 muni d'un rabat d'extrémité 85 dans le prolongement du rabats 86 propre à recouvrir en totalité le fond de la barquette, agencé pour venir recouvrir une paroi verticale de ladite barquette et dont le bord 87 vient coopérer jointivement ou sensiblement jointivement avec le bord 88 du rabat 89 situé sur le côté opposé du volet central 90 du flan 83, par rapport audit volet central 90.

Nous allons maintenant décrire un dispositif d'emballage d'au moins un produit de forme spécifique selon l'invention en référence aux figures 17 à 22.

La figure 17 montre des moyens 91 pour former un premier ensemble 92 comprenant une barquette en carton ondulé 93 et un film en matière plastique thermo-rétractable 94 (en trait mixte sur la figure).

Plus précisément ces moyens 91 comprennent un dispositif 95 de stockage vertical et de dépilage de flans 96 propres à former ladite barquette, connu en lui-même.

Les flans 96 sont déposés un par un sur un tapis roulant 97 qui déplace le flan transversalement pour l'amener en dessous d'une machine 98 propre à poinçonner, en faisant descendre un piston 99 de forme complémentaire à celle du volume interne de la barquette, ledit flan vers une position 100 après guidage à l'intérieur d'un puits de mise en forme 101, de façon à obtenir la barquette formée 93.

Des moyens d'encollage 102 connus en eux-mêmes ont permis au préalable l'encollage des rabats du flan de façon à ce que les rabats de la barquette puissent être collés les uns sur les autres comme décrit ci-avant.

La barquette 93 est ensuite emmenée au moyen d'un tapis roulant 103 (en trait mixte sur la figure 17) dans une position de mise en place du film en matière plastique.

Lors du transfert en 104, des injecteurs de colle, par exemple toujours du type connue sous la dénomination anglo-saxonne "hot melt", appliquent le ou les cordons de colle nécessaires à la fixation ultérieure du film plastique sur les bords externes de la barquette, de façon connue en elle même.

Le film est alors mis en place de façon à former un ensemble 92 du type de celui montré sur la figure 1B.

L'ensemble 92 est ensuite repris par exemple par un tapis roulant vers des moyens 105 agencés pour amener et pour placer les produits à emballer dans ladite barquette, de façon connue en elle-même.

On va maintenant décrire plus précisément en référence à la figure 18 la machine 98 de formation de la barquette 93.

La machine comporte un châssis 106, un piston 99, des moyens de guidage du piston 107 et des moyens de déplacement verticaux 108 du piston, par exemple hydraulique.

La tête du piston est de forme complémentaire à celle du volume interne de la barquette ; il est propre à venir appuyer sur le flan 96, pour le mettre progressivement en forme via un entonnoir de guidage externe 110 présentant une partie haute de forme trapézoïdale, appartenant au puits 101, pour obtenir la barquette 93, qui peut ensuite être reprise par le tapis 103.

Sur la figure 19, on a représenté le dispositif de mise en place du film plastique 94 qui est déroulé à partir d'une bobine 111 via un système de déplacement à rouleaux motorisés successifs 112, servant également à la mise en tension du film plastique au dessus de la barquette à équiper.

Pour ce faire, il est prévu des moyens 113 de déplacements verticaux du film et d'application dudit film sur la paroi interne de la barquette, moyens permettant par ailleurs de coller les extrémités 114 du film sur les périphéries externes 115 de la barquette, périphéries qui ont été au préalable encollées.

Des moyens 116 qui vont être plus particulièrement décrits en référence à la figure 21 permettent par ailleurs la mise en place de cette pellicule de façon à ce qu'elle épouse le fond de la barquette 115.

Celle-ci est ensuite reprise par un tapis roulant comme indiqué sur la figure 17.

La figure 20 montre en vue de dessus selon la flèche XX le dessus du film plastique 94 lorsqu'il va être appliqué sur la barquette dont le fond apparaît en transparence en 118.

Plus précisément en référence aux figures 19 et 20, une broche ou barre de préhension 119, par exemple par pincement de l'extrémité du film à dérouler sur la largeur de ce dernier, coulisse horizontalement entre une position 119' (en trait interrompu sur la figure 20) où elle vient chercher l'extrémité du film, et une position 119" où le film est déroulé au dessus de la barquette. Une barre fixe supporte par en-dessous le film ainsi déroulé, des moyens 120' de découpe permettant de couper le film à la longueur voulue.

Des moyens escamotables sont prévus, comprenant deux tiges parallèles 122 horizontales s'étendant au droit des parois verticales de la barquette entre une position où le film repose sur les tiges, et une position (non représentée sur les figures) où les tiges sont escamotées pour libérer entièrement l'espace entre le film et la barquette.

Chaque tige comporte un bras plat 121, articulé en rotation autour d'une tige correspondante, agencée pour exercer une contre-pression à l'intérieur de la barquette, le film étant appliqué extérieurement en vis à vis sur les bords supérieurs des parois de la barquette via des moyens pousseurs 123, également articulés et escamotables.

Une fois que le collage de la périphérie externe de l'extrémité 114 du film sur la paroi 115 de la barquette est effectué, les bras plats applicateurs 121 s'effacent et le film plastique est enfoncé par l'intermédiaire des moyens pousseurs 116 montrés sur la figure 19, connus en eux-mêmes, comprenant des vérins pousseurs terminés par des patins pousseurs 125.

On a représenté sur la figure 22 la deuxième partie 126 du dispositif selon l'invention permettant d'obtenir un emballage optimisé.

Le premier ensemble 92 obtenu dans la première partie du dispositif, et dans lequel ont été mis les paquets 127, est amené par tapis roulant 128, via un poste d'encollage externe des volets 129, jusqu'à un dispositif 130 de mise en place de l'enveloppe supérieure 132 soutenue, sur ses bords périphériques perpendiculaires au sens d'avancement du tapis 128, par des rails latéraux 131.

Ce dispositif 130 comporte un plateau élévateur 133 qui amène la barquette, avec prise au passage de l'enveloppe 132, dans une position supérieure 134. L'ensemble est ensuite poussé de façon connue en elle-même par un moyen pousseur de type vérin hydraulique 135 sur le dispositif de retournement 136 qui comporte une première bielle 137 actionnée par un moteur 138,et une seconde bielle 137', l'extrémité supérieure des deux bielles étant fixée de part et d'autre du diamètre d'un disque 137'' solidaire en rotation des moyens support de l'emballage lors de son retournement, le système de bielles permettant un mouvement d'aller et retour entraînant la rotation de 180° de l'ensemble.

Le dispositif 136 comporte des moyens connus en eux-mêmes permettant de soutenir les produits 127 par en-dessous, par exemple au travers des ouvertures de la paroi ajourée 139 de la barquette, des moyens de maintien 140 et des moyens 141 permettant ensuite l'évacuation sur un tapis roulant 142 après retournement.

Une fois l'emballage retourné celui-ci se retrouve avec les rabats supérieurs 143 en partie haute, la face ajourée étant accessible par un fluide caloporteur (flèche 144) qui permet de rétracter le film plastique.

Les moyens de chauffage mis en oeuvre sont connus en eux-mêmes et comprennent par exemple un dispositif de soufflage d'air chaud.

Des moyens aspirateurs 145 (caissons de support mis au vide par exemple) sont également avantageusement prévus pour évacuer le fluide caloporteur.

L'ensemble de l'emballage est ensuite dirigé via le tapis roulant 142 vers des moyens applicateurs (non représentés) pour la mise en pression des couvercles 143 sur le dessus de l'emballage maintenant constitué par le fond ajouré de la barquette retournée 139, des moyens encolleurs (non représentés) ayant entre-temps interposé les filets de colle nécessaires, avant la mise en pression.

L'emballage est ensuite évacué de façon connue en elle-même.

Les figures 23 et 24 donnent des détails de réalisation du dispositif 130 de mise en place de l'enveloppe.

Le dispositif 130 comprend des moyens 150 de stockage horizontal et de dépilage du flan d'enveloppe 132.

Le flan est repris par en-dessous via un tapis roulant 151, amené au-dessus de la barquette 93, sous un entonnoir renversé 152 dont la partie inférieure permet de guider l'enveloppe lors de son repliement autour de la barquette, et dont la partie supérieure est un canal parallélépipédique de dimensions internes correspondant aux dimensions externes de la barquette recouverte de l'enveloppe avec lesquels elle coopère à frottement.

La barquette est ensuite déplacée vers le haut et entraîne de ce fait l'enveloppe 132 qui vient coiffer et envelopper ladite barquette dont les parois, en position terminale sont situées au dessus du bord supérieur de ladite partie supérieure de l'entonnoir.

Des patins 153 de mise en pression des rabats latéraux de l'enveloppe sur les rabats latéraux formant les parois de la barquette sont par ailleurs prévus et complètent le collage.

La figure 24 montre schématiquement une vue du dispositif 136 de retournement.

Des moyens 154 de maintien des produits par en-dessous par exemple comprenant des pistons 155 escamotables propres à venir au travers des fenêtres 156 du fond ajouré de la barquette sont prévus.

## Revendications

1. Emballage de conditionnement composite pour au moins un produit (22) de forme non spécifique n'occupant pas la totalité du volume disponible de l'emballage, comprenant une boîte intermédiaire (10) de section transversale polygonale en matériau en feuille de carton ou carton ondulé, ledit emballage comportant une ceinture, un fond et une feuille (13) ou un sac en matière plastique thermo-rétractable, fixé à ladite boîte intermédiaire par collage, de blocage par thermo-constriction du ou des produits contre ledit fond de l'emballage, ladite boîte intermédiaire étant enveloppée au moins en partie par une feuille (23) fixée à ladite boîte intermédiaire par collage,
caractérisé en ce que la boîte intermédiaire est en forme de barquette (10) retournée dont les parois forment au moins en partie ladite ceinture et dont le fond situé du côté du dessus de l'emballage est ajouré, le film ou le sac étant fixé aux bords périphériques (14) de deux parois opposées de ladite barquette, et ladite feuille formant ledit fond de l'emballage.

2. Emballage selon la revendication 1, caractérisé en ce que le fond (2) de la barquette (10) est ajouré sur une superficie de dimension supérieure à la moitié de la superficie dudit fond.

3. Emballage selon l'une quelconque des revendications précédentes, caractérisé en ce que la feuille (13), ou le sac (44,66), de matière plastique est fixé sur le bord périphérique interne de deux parois opposées de la barquette.

4. Emballage selon l'une quelconque des revendications précédentes, caractérisé en ce que la feuille, ou le sac, de matière plastique est fixé sur le bord périphérique externe de deux parois opposées de la barquette.

5. Emballage selon l'une quelconque des revendications précédentes, caractérisé en ce que la barquette retournée est obtenue par pliage d'un flan (1) comprenant un volet central (2) rectangulaire formant le fond de ladite barquette, ledit volet central étant muni de quatre rabats latéraux rectangulaires respectivement reliés aux quatre côtés dudit volet central par des lignes de pliage (4) et formant les parois de la barquette, à savoir deux premiers rabats latéraux (5) opposés, chacun muni de deux rabats secondaires d'extrémité (6) reliés de part et d'autre par des lignes de pliage (7) audit premier rabat latéral correspondant, et deux seconds rabats latéraux opposés (8) dénués de rabats secondaires, lesdits rabats secondaires d'extrémité étant chacun fixé par collage sur ledit second rabat latéral adjacent.

6. Emballage selon la revendication 5, caractérisé en ce que la largeur des deux seconds rabats latéraux opposés (8) dénués de rabat secondaire, est plus petite que celle des deux premiers rabats latéraux.

7. Emballage selon l'une quelconque des revendications précédentes, caractérisé en ce que la feuille formant le fond de l'emballage est obtenue à partir d'un flan (23, 82, 83) comprenant une suite de volets rectangulaires reliés les uns aux autres par des lignes de pliage parallèles (30), à savoir un volet principal rectangulaire (24, 90) formant le fond de l'emballage, muni de deux rabats latéraux d'extrémité (25) reliés par des lignes de pliage (26) à deux côtés opposés dudit volet principal et fixés par collage sur les rabats latéraux correspondants du flan formant les parois de la barquette, et deux séries (28, 29) de volets enveloppants reliées audit volet principal sur ses deux autres côtés, chaque série comprenant au moins un premier volet enveloppant (31) rectangulaire de recouvrement d'une autre paroi de ladite barquette.

8. Emballage selon la revendication 7, caractérisé en ce que chacune desdites séries comprend un deuxième volet enveloppant (33), d'extrémité, rabattu sur la face supérieure externe de la boîte intermédiaire par pliage pour former le couvercle de l'emballage.

9. Emballage selon la revendication 7, caractérisé en ce que une desdites séries de volets enveloppants comporte un seul volet (89) et l'autre en comporte au moins deux.

10. Emballage selon la revendication 9, caractérisé en ce que l'autre série comporte trois volets (85, 86).

11. Emballage selon l'une quelconque des revendications 7 à 10, caractérisé en ce que la largeur d'un volet enveloppant ou la somme des largeurs respectives des deux volets enveloppants d'extrémité est égale ou sensiblement égale à la largeur du volet central de la barquette sur lequel le ou lesdits volets enveloppants d'extrémité sont collés pour former le couvercle de l'emballage.

12. Ensemble de flans pour la fabrication d'un emballage de conditionnement composite pour au moins un produit de forme non spécifique n'occupant pas la totalité du volume disponible de l'emballage, comportant, en combinaison
- un premier flan (1) comprenant un volet central (2) rectangulaire propre à former le fond d'une barquette, ledit volet central (2) étant muni de quatre rabats latéraux respectivement reliés aux quatre côtés dudit volet par des lignes de pliage, propres à former les parois de la barquette, à savoir deux premiers rabats latéraux (5) opposés chacun muni de deux rabats secondaires d'extrémité (6) reliés de part et d'autre par des lignes de pliage (7) audit premier rabat latéral correspondant, et deux seconds rabats latéraux opposés (8) dénués de rabat secondaire,
- un second flan (23) comprenant une suite de volets rectangulaires reliés les uns aux autres par des lignes de pliage parallèles, à savoir un volet principal rectangulaire (24), muni de deux rabats latéraux d'extrémité (25) reliés par des lignes de pliage (26) à deux côtés opposés dudit volet principal et propres à être fixés par collage sur les rabats latéraux correspondant du flan formant les parois de la barquette, caractérisé en ce que le volet central (2) du premier flan est ajouré, en ce que le second flan (23), dont le volet principal est propre à former le fond de l'emballage, comprend deux séries (28, 29) de volets enveloppants reliées audit volet principal sur ses deux autres côtés, chaque série comprenant au moins un premier volet enveloppant (31) rectangulaire de recouvrement d'une autre paroi de ladite barquette, lors de la formation de l'emballage,
et en ce que chacune desdites séries de volets enveloppants comprend un deuxième volet enveloppant (33), d'extrémité, propre à être rabattu sur la face supérieure externe de la barquette par pliage pour former au moins en partie le couvercle de l'emballage.

13. Ensemble selon la revendication 12, caractérisé en ce que une desdites séries de volets enveloppants comporte un seul volet (89) et l'autre série en comporte au moins deux.

14. Ensemble selon la revendication 13, caractérisé en ce que l'autre série comporte trois volets.

15. Ensemble selon l'une quelconque des revendications 12 à 14, caractérisé en ce que la largeur d'un volet enveloppant ou la somme des largeurs respectives des deux volets enveloppants d'extrémité est égale ou sensiblement égale à la largeur du volet central de la barquette sur lequel le ou lesdits volets enveloppants d'extrémité sont agencés pour être collés pour former le couvercle de l'emballage.

16. Ensemble selon l'une quelconque des revendications 12 à 15, caractérisé en ce que la largeur des deux seconds rabats latéraux opposés dénués de rabat secondaire, est plus petite que celle des deux premiers rabats latéraux.

17. Procédé d'emballage d'au moins un produit (22, 127) de forme non spécifique n'occupant pas la totalité du volume disponible de l'emballage, caractérisé en ce que
- on forme un premier ensemble (9, 92) comprenant :
. une barquette (10, 93) en carton ou carton ondulé,
. et une feuille (13, 94) ou un sac (44) en matière plastique thermo-rétractable collée sur les bords périphériques de deux parois opposées de la barquette,
- on place le ou les produits (22, 127) à emballer dans la barquette, sur le film en matière plastique ou à l'intérieur du sac,
- on plaque sur le dessus de ladite barquette un flan (23, 132) propre à recouvrir entièrement la face ouverte de la barquette et à envelopper au moins en partie ladite barquette, pour former un second ensemble,
- on retourne ledit second ensemble de 180° en maintenant les produits en place, les produits reposant après retournement sur la face interne du flan recouvrant la face ouverte de ladite barquette, tout en ménageant un passage vers le film en matière plastique pour permettre son chauffage,
- on chauffe pour rétracter le film ou le sac et plaquer le ou les produits sur ladite face interne,
- puis on referme entièrement le flan sur la barquette retournée avec laquelle il est fixé par collage.

18. Procédé selon la revendication 17, caractérisé en ce que, pour former le premier ensemble, on réalise tout d'abord la barquette (10, 93) par pliage d'un flan, puis on colle le film ou le sac sur les bords périphériques de la barquette.

19. Procédé selon la revendication 18, caractérisé en ce que, pour former le premier ensemble, on colle tout d'abord le film ou le sac en matière plastique sur le flan à plat destiné à former ladite barquette, puis on forme ladite barquette par pliage.

20. Procédé selon l'une quelconque des revendications 17 à 19, caractérisé en ce que on enveloppe la barquette et son contenu par le dessus avec un flan comprenant une suite de volets rectangulaires reliés les uns aux autres par des lignes de pliage parallèles, sans rabattre entièrement le dit flan autour de la barquette, lesdits volets rectangulaires comprenant:
- un volet principal (24) rectangulaire plaqué sur la face ouverte de la barquette, muni de deux rabats latéraux d'extrémité (25) reliés par des lignes de pliage (26) à deux côtés opposés dudit volet principal, que l'on fixe par collage sur les parois de la barquette,
- et deux séries (28, 29) de volets enveloppants reliées audit volet principal sur ses deux autres côtés, chaque série comprenant au moins un premier volet enveloppant (31) rectangulaire de recouvrement d'une autre paroi de ladite barquette et une série comprenant au moins un second volet (84, 86) pour recouvrir en totalité le fond de l'emballage, seconds volets que l'on laisse ouverts avant et pendant le chauffage.

21. Procédé selon l'une quelconque des revendications 17 à 20, caractérisé en ce que la barquette est obtenue par pliage d'un flan comprenant un volet central rectangulaire formant le fond de ladite barquette, et des rabats latéraux formant les parois de la barquette, lesdits rabats latéraux étant fixés entre eux par collage via des rabats secondaires.

22. Procédé selon l'une quelconque des revendications 17 à 21, caractérisé en ce que, le fond (2) de la barquette retournée étant ajouré, et un espace (36) étant structurellement ménagé entre la face interne (38) du flan et le bord périphérique externe d'au moins une paroi de la barquette, on chauffe en faisant circuler un fluide caloporteur sur le film ou le sac en matière plastique via le fond ajouré et ledit espace.

23. Procédé selon l'une quelconque des revendications 17 à 22, caractérisé en ce que la feuille, ou le sac, de matière plastique est fixé sur le bord périphérique interne de deux parois opposées de la barquette.

24. Procédé selon l'une quelconque des revendications 17 à 23, caractérisé en ce que la feuille, ou le sac, de matière plastique est fixé sur le bord périphérique externe de deux parois opposées de la barquette.

25. Dispositif d'emballage d'au moins un produit de forme non spécifique n'occupant pas la totalité du volume disponible de l'emballage, caractérisé en ce que il comporte :
- des moyens (91) pour former un premier ensemble (92) comprenant :
. une barquette (93) en carton ou carton ondulé,
. et une feuille (94) ou un sac en matière plastique thermo-rétractable collée sur les bords périphériques de deux parois opposées de la barquette,
- des moyens de déplacement du premier ensemble pour remplissage du ou des produits (127) à emballer dans la barquette, sur le film en matière plastique ou à l'intérieur du sac,
- des moyens (131) pour amener et pour plaquer sur le dessus de ladite barquette un flan (132) propre à recouvrir entièrement la face ouverte de la barquette et à envelopper au moins en partie ladite barquette, pour former un second ensemble,
- des moyens (136) de retournement dudit second ensemble de 180° et de maintien desdits produits sensiblement en place lors dudit retournement, les produits reposant alors sur la face interne du flan recouvrant la face ouverte de ladite barquette, tout en ménageant un passage vers le film en matière plastique pour permettre son chauffage,
- des moyens de chauffage agencés pour rétracter le film ou le sac et plaquer le ou les produits sur ladite face interne,
- et des moyens pur refermer entièrement le flan sur la barquette retournée et pour fixer ledit flan sur ladite barquette par collage.

26. Dispositif selon la revendication 25, caractérisé en ce que, les moyens pour former le premier ensemble comprennent des moyens (99, 101) de pliage d'un flan pour former la barquette et des moyens (113) d'amener et de collage du film ou du sac sur les bords périphériques de la barquette ainsi formée.

27. Dispositif selon la revendication 26, caractérisé en ce que, les moyens pour former le premier ensemble comprennent des moyens de collage du film ou du sac en matière plastique sur le flan à plat destiné à former ladite barquette, puis des moyens de mise en forme de l'ensemble pour obtenir ladite barquette recouverte intérieurement du film par pliage.

28. Dispositif selon l'une quelconque des revendications 25 à 27, caractérisé en ce que les moyens de collage du film ou du sac sur la barquette sont agencés pour coller ledit film ou ledit sac sur les bords périphériques internes de deux parois opposées de la barquette.

29. Dispositif selon l'une quelconque des revendications 25 à 28, caractérisé en ce que les moyens de collage du film ou du sac sur la barquette sont agencés pour coller ledit film ou ledit sac sur les bords périphériques externes de deux parois opposées de la barquette.

## Claims

1. Composite packaging intended to contain at least one product (22) of unspecified shape not occupying the whole of the volume available in the packaging, comprising an intermediate box (10) of transverse polygonal cross-section made of cardboard or corrugated cardboard material in sheet form, the said packaging comprising a girdle, a bottom and a heat-shrinkable plastic sheet (13) or bag, fixed to the said intermediate box by an adhesive, for holding the product or products against the said bottom of the packaging by thermal constriction, the said intermediate box being at least partly enveloped by a sheet (23) fixed to the said intermediate box by an adhesive,
characterised in that the intermediate box is in the shape of an inverted tray (10) whose walls form at least a part of the said girdle and whose bottom located on the side of the top of the packaging has openings, the film or bag being fixed to the peripheral edges (14) of two opposite walls of the said tray, and the said sheet forming the said bottom of the packaging.

2. Packaging according to Claim 1, characterised in that the bottom (2) of the tray (10) has openings over an area of size greater than half the area of the said bottom.

3. Packaging according to either of the preceding claims, characterised in that the plastic sheet (13) or bag (44, 66) is fixed to the inner peripheral edge of two opposite walls of the tray.

4. Packaging according to any one of the preceding claims, characterised in that the plastic sheet or bag is fixed to the outer peripheral edge of two opposite walls of the tray.

5. Packaging according to any one of the preceding claims, characterised in that the inverted tray is obtained by folding a blank (1) comprising a rectangular central panel (2) forming the bottom of the said tray, the said central panel being provided with four lateral rectangular flaps connected respectively to the four sides of the said central panel by folding lines (4) and forming the walls of the tray, namely two first opposite lateral flaps (5), each provided with two secondary end flaps (6) connected on both sides by folding lines (7) to the said corresponding first lateral flap, and two second opposite lateral flaps (8) devoid of secondary flaps, the said secondary end flaps each being fixed by an adhesive to the said adjacent second lateral flap.

6. Packaging according to Claim 5, characterised in that the width of the two second opposite lateral flaps (8) devoid of a secondary flap, is smaller than that of the two first lateral flaps.

7. Packaging according to any one of the preceding claims, characterised in that the sheet forming the bottom of the packaging is obtained from a blank (23, 82, 83) comprising a set of rectangular panels connected to each other by parallel folding lines (30), namely a principal rectangular panel (24, 90) forming the bottom of the packaging, provided with two lateral end flaps (25) connected by folding lines (26) to two opposite sides of the said principal panel and fixed using adhesive to the corresponding lateral flaps of the blank forming the walls of the tray, and two sets (28, 29) of enveloping panels connected to the said principal panel on its other two sides, each set comprising at least one first rectangular enveloping panel (31) covering another wall of the said tray.

8. Packaging according to Claim 7, characterised in that each of the said sets comprises a second enveloping end panel (33) pushed down on to the external upper face of the intermediate box by folding to form the lid of the packaging.

9. Packaging according to Claim 7, characterised in that one of the said sets of enveloping panels has a single panel (89) and the other has at least two of them.

10. Packaging according to Claim 9, characterised in that the other set has three panels (85, 86).

11. Packaging according to any one of Claims 7 to 10, characterised in that the width of an enveloping panel or the sum of the respective widths of the two end enveloping panels is equal to or substantially equal to the width of the central panel of the tray to which the said end enveloping panel or panels are stuck to form the lid of the packaging.

12. Assembly of blanks for the fabrication of a composite packaging intended to contain at least one product of unspecified shape not occupying the whole of the volume available in the packaging having, in combination
- a first blank (1) comprising a central rectangular panel (2) suitable for forming the bottom of a tray, the said central panel (2) being provided with four lateral flaps connected respectively to the four sides of the said panel by folding lines, suitable for forming the walls of the tray, namely two first opposite lateral flaps (5) each provided with two secondary end flaps (6) connected on both sides by folding lines (7) to the said corresponding first lateral flap, and two second opposite lateral flaps (8) devoid of a secondary flap,
- a second blank (23) comprising a set of rectangular panels connected to each other by parallel folding lines, namely a principal rectangular panel (24) provided with two lateral end flaps (25) connected by folding lines (26) to two opposite sides of the said principal panel and suitable for being fixed by an adhesive to the corresponding lateral flaps of the blank forming the walls of the tray,
characterised in that the central panel (2) of the first blank has openings,
in that the second blank (23), whose principal panel is suitable for forming the bottom of the packaging, comprises two sets (28, 29) of enveloping panels connected to the said principal panel on its other two sides, each set comprising at least one first rectangular enveloping panel (31) covering another wall of the said tray during the formation of the packaging,
and in that each of the said sets of enveloping panels comprises a second enveloping panel (33), at the end, suitable for being pressed down on to the external upper face of the tray by folding, to form at least partly the lid of the packaging.

13. Assembly according to Claim 12, characterised in that one of the said sets of enveloping panels has a single panel (89) and the other set has at least two of them.

14. Assembly according to Claim 13, characterised in that the other set has three panels.

15. Assembly according to any one of Claims 12 to 14, characterised in that the width of an enveloping panel or the sum of the respective widths of the two enveloping end panels is equal or substantially equal to the width of the central panel of the tray on which the said enveloping end panel or panels are arranged in order to be stuck to form the lid of the packaging.

16. Assembly according to any one of Claims 12 to 15, characterised in that the width of the two second opposite lateral flaps devoid of a secondary flap is smaller than that of the two first lateral flaps.

17. Method of packaging at least one product (22, 127) of unspecified shape not occupying the whole of the volume available in the packaging, characterised in that
- a first assembly (9, 92) is formed comprising:
. a tray (10, 93) made of cardboard or corrugated cardboard,
. and a sheet (13, 94) or bag (44) made of heat-shrinkable plastic stuck to the peripheral edges of two opposite walls of the tray,
- the product or products (22, 127) to be packaged are placed in the tray, on the plastic film or inside the bag,
- a blank (23, 132) suitable for covering the open face of the tray completely and for enveloping at least part of the said tray is pressed flat against the top of the said tray so as to form a second assembly,
- the said second assembly is turned upside-down through 180°, keeping the products in place, the products, after being inverted, resting on the inner face of the blank covering the open face of the said tray, while forming a passage towards the plastic film in order to permit its heating,
- heating is carried out in order to shrink the film or the bag and to press the product or products flat against the said inner face,
- the blank is then completely closed up over the inverted tray, to which it is fixed using an adhesive.

18. Method according to Claim 17, characterised in that, in order to form the first assembly, the tray (10, 93) is first produced by folding a blank, and then sticking the film or bag on to the peripheral edges of the tray.

19. Method according to Claim 18, characterised in that, in order to form the first assembly, the plastic film or bag is first stuck on to the flattened blank intended to form the said tray and the said tray is then formed by folding.

20. Method according to any one of Claims 17 to 19, characterised in that the tray and its contents are enveloped at the top with a blank comprising a set of rectangular panels connected to each other by parallel folding lines, without completely folding down the said blank around the tray, the said rectangular panels comprising:
- a principal rectangular panel (24) pressed flat against the open face of the tray, provided with two lateral end flaps (25) connected by folding lines (26) to two opposite sides of the said principal panel, which is fixed using an adhesive to the walls of the tray,
- and two sets (28, 29) of enveloping panels connected to the said principal panel on its other two sides, each set comprising at least one first rectangular enveloping panel (31) for covering another wall of the said tray and a set comprising at least one second panel (84, 86) for completely covering the bottom of the packaging, second panels which are left open before and during the heating.

21. Method according to any one of Claims 17 to 20, characterised in that the tray is obtained by folding a blank comprising a central rectangular panel forming the bottom of the said tray, and lateral flaps forming the walls of the tray, the said lateral flaps being fixed between them using an adhesive via secondary flaps.

22. Method according to any one of Claims 17 to 21, characterised in that, the bottom (2) of the inverted tray having openings, and a space (36) being structurally made between the inner face (38) of the blank and the outer peripheral edge of at least one wall of the tray, heating is carried out by circulating a heat-conducting fluid over the plastic film or bag via the openings in the bottom and the said space.

23. Method according to any one of Claims 17 to 22, characterised in that the plastic sheet or bag is fixed to the inner peripheral edge of two opposite walls of the tray.

24. Method according to any one of Claims 17 to 23, characterised in that the plastic sheet or bag is fixed to the outer peripheral edge of two opposite walls of the tray.

25. Packaging device for at least one product of unspecified shape not occupying the whole of the volume available in the packaging, characterised in that it incorporates:
- means (91) for forming a first assembly (92) comprising:
. a tray (93) made of cardboard or corrugated cardboard,
. and a sheet (94) or bag made of heat-shrinkable plastic stuck to the peripheral edges of two opposite walls of the tray,
- means for moving the first assembly, in order to fill the product or products (127) to be packed in the tray, over the plastic film or inside the bag,
- means (131) for bringing and pressing flat against the top of the said tray a blank (132) suitable for completely covering the open face of the tray and for enveloping at least in part the said tray, in order to form a second assembly,
- means (136) for turning the said second assembly upside-down through 180° and for holding the said products substantially in place during the said inversion, the products then resting on the inner face of the blank covering the open face of the said tray, while forming a passage towards the plastic film in order to permit it to be heated,
- means for heating, arranged so as to shrink the film or the bag and to press the product or products flat against the said inner face,
- and means for completely closing the blank over the inverted tray and for fixing the said blank on to the said tray using an adhesive.

26. Device according to Claim 25, characterised in that the means for forming the first assembly comprise means (99, 101) for folding a blank in order to form the tray and means (113) for bringing up the film or bag and sticking it to the peripheral edges of the tray thus formed.

27. Device according to Claim 26, characterised in that the means for forming the first assembly comprise means for sticking the plastic film or bag on to the flattened blank intended to form the said tray, followed by means for putting the assembly into shape in order to obtain the said covered tray inside the film by folding.

28. Device according to any one of Claims 25 to 27, characterised in that the means for sticking the film or bag to the tray are arranged so as to stick the said film or the said bag to the inner peripheral edges of two opposite walls of the tray.

29. Device according to any one of Claims 25 to 28, characterised in that the means for sticking the film or bag to the tray are arranged so as to stick the said film or the said bag to the outer peripheral edges of two opposite walls of the tray.

## Patentansprüche

1. Verbundverpackung für zumindest ein Produkt (22) mit nichtspezifischer Form, das nicht die Gesamtheit des in der Verpackung zur Verfügung stehenden Rauminhalts beansprucht, enthaltend eine vorläufige Schachtel (10) mit polygonalem Querschnitt aus einem Karton- oder Wellpappebogen, die einen Gürtel, einen Boden und eine Folie oder einen Beutel aus thermisch schrumpffähigem Kunststoff zum Anpressen des Produkts bzw. der Produkte an den Boden durch thermische Kontraktion enthält und die bzw. der durch Verleimung an der vorläufigen Schachtel befestigt ist, wobei die vorläufige Schachtel zumindest teilweise von einem durch Verleimung an der vorläufigen Schachtel befestigten Bogen (23) umhüllt ist,
dadurch gekennzeichnet, daß
die vorläufige Schachtel (Aufnahmeteil) die Form eines umgedrehten Körbchens (10) aufweist, dessen Wände zumindest teilweise den genannten Gürtel bilden und dessen auf der Oberseite der Verpackung angeordneter Boden durchbrochen ist, wobei die Folie oder der Beutel an den Oberkanten (14) von zwei sich gegenüberliegenden Wänden des körbchenartigen Aufnahmeteils befestigt ist und der genannte Bogen den Boden der Verpackung bildet.

2. Verpackung nach Anspruch 1, dadurch gekennzeichnet, daß der Boden (2) des Aufnahmeteils (10) auf einer Fläche mit einer Abmessung von mehr als der Hälfte seiner Gesamtfläche durchbrochen ist.

3. Verpackung nach einem der vorhergehenden Ansprüche, dadurch gekennzeichnet, daR die Folie (13) oder der Beute (44, 66) aus Kunststoff innen an der Oberkante von zwei sich gegenüberliegenden Wänden des Aufnahmeteils befestigt ist.

4. Verpackung nach einem der vorhergehenden Ansprüche, dadurch gekennzeichnet, daß die Folie oder der Beute aus Kunststoff außen an der Oberkante von zwei sich gegenüberliegenden Wänden des Aufnahmeteils befestigt ist.

5. Verpackung nach einem der vorhergehenden Ansprüche, dadurch gekennzeichnet, daß das umgedrehte Aufnahmeteil durch Falten eines Zuschnitts (1) hergestellt wird, der einen rechteckigen Mittelabschnitt (2) zur Bildung des Bodens des genannten Aufnahmeteils aufweist, wobei der Mittelabschnitt mit vier seitlichen rechteckigen Umschlagklappen versehen ist, die mit den vier entsprechenden Seiten des Mittelabschnitts durch Faltlinien (4) verbunden sind und die Wände des Aufnahmeteils bilden, nämlich zwei erste sich gegenüberliegende seitliche Umschlagklappen (5), von denen jede mit zwei zusätzlichen End-Umschlagklappen (6) versehen ist, die an beiden Seiten der betreffenden ersten Umschlagklappe durch Faltlinien (7) mit dieser verbunden sind, und zwei zweite sich gegenüberliegende seitliche Umschlagklappen (8) ohne zusätzliche Umschlagklappen, wobei jede der genannten zusätzlichen End-Umschlagklappen durch Verleimung an der benachbarten zweiten seitlichen Umschlagklappe befestigt wird.

6. Verpackung nach Anspruch 5, dadurch gekennzeichnet, daß die Breite der beiden zweiten sich gegenüberliegenden seitlichen Umschlagklappen (8), die keine zusätzlichen Umschlagklappen aufweisen, geringer ist als die der beiden ersten seitlichen Umschlagklappen.

7. Verpackung nach einem der vorhergehenden Ansprüche, dadurch gekennzeichnet, daß der Bogen, der den Boden der Verpackung bildet, aus einem Zuschnitt (23, 82, 83) hergestellt wird, der eine Folge von rechteckigen, miteinander durch parallele Faltlinien (30) verbundenen Abschnitten aufweist, nämlich einen rechteckigen Hauptabschnitt (24, 90) zur Bildung des Bodens der Verpackung, versehen mit zwei seitlichen End-Umschlagklappen (25), die durch Faltlinien (26) mit zwei sich gegenüberliegenden Seiten des genannten Hauptabschnitts verbunden sind und durch Verleimung an den entsprechenden seitlichen Umschlagklappen des Zuschnitts befestigt werden, der die Wände des Aufnahmeteils bildet, und zwei Reihen (28, 29) von Mantelabschnitten, die mit dem genannten Hauptabschnitt auf seinen beiden anderen Seiten verbunden sind, wobei jede Reihe zumindest einen ersten rechteckigen Mantelabschnitt (31) zur Bedeckung einer anderen Wand des genannten Aufnahmeteils aufweist.

8. Verpackung nach Anspruch 7, dadurch gekennzeichnet, daß jede der genannten Reihen einen zweiten, äußeren Mantelabschnitt (33) aufweist, der durch Falten um die äußere Oberseite der vorläufigen Schachtel geschlagen wird, um den Deckel der Verpackung zu bilden.

9. Verpackung nach Anspruch 7, dadurch gekennzeichnet, daß eine der genannten Reihen von Mantelabschnitten aus einem einzigen Abschnitt (89) und die andere aus zumindest zwei Abschnitten besteht.

10. Verpackung nach Anspruch 9, dadurch gekennzeichnet, daß die andere Reihe aus drei Abschnitten (85, 86) besteht.

11. Verpackung nach einem der Ansprüche 7 bis 10, dadurch gekennzeichnet, daß die Breite eines Mantelabschnitts oder die Summe der jeweiligen Breiten der beiden äußeren Mantelabschnitte gleich oder im wesentlichen gleich der Breite des Mittelabschnitts des Aufnahmeteils ist, mit dem der oder die genannten äußeren Mantelabschnitt(e) verleimt wird bzw. werden, um den Deckel der Verpackung zu bilden.

12. Satz von Zuschnitten zur Herstellung einer Verbundverpackung für zumindest ein Produkt mit nichtspezifischer Form, das nicht die Gesamtheit des zur Verfügung stehenden Rauminhalts der Verpackung beansprucht, enthaltend eine Kombination aus
- einem ersten Zuschnitt (1), bestehend aus einem rechteckigen Mittelabschnitt (2), der geeignet ist, den Boden des genannten Aufnahmeteils zu bilden, wobei der genannte Mittelabschnitt (2) mit vier seitlichen rechteckigen Umschlagklappen versehen ist, die mit den vier entsprechenden Seiten des Mittelabschnitts durch Faltlinien verbunden sind und die geeignet sind, die Wände des Aufnahmeteils zu bilden, nämlich zwei erste sich gegenüberliegende seitliche Umschlagklappen (5), von denen jede mit zwei zusätzlichen End-Umschlagklappen (6) versehen ist, die an beiden Seiten der betreffenden ersten seitlichen Umschlagklappe durch Faltlinien (7) mit der dieser verbunden sind, und zwei zweite sich gegenüberliegende seitliche Umschlagklappen (8) ohne zusätzliche Umschlagklappen,
- einem zweiten Zuschnitt (23), der eine Folge von rechteckigen, miteinander durch parallele Faltlinien verbundenen Abschnitten aufweist, nämlich einen rechteckigen Hauptabschnitt (24), versehen mit zwei seitlichen End-Umschlagklappen (25), die durch Faltlinien (26) mit zwei sich gegenüberliegenden Seiten des genannten Hauptabschnitts verbunden sind und geeignet sind, durch Verleimung an den entsprechenden seitlichen Umschlagklappen des Zuschnitts befestigt zu werden, der die Wände des Aufnahmeteils bildet,
dadurch gekennzeichnet, daß
der Mittelabschnitt (2) des ersten Zuschnitts durchbrochen ist und dadurch, daß der zweite Zuschnitt (23), dessen Hauptabschnitt geeignet ist, den Boden der Verpackung zu bilden, zwei Reihen (28, 29) von Mantelabschnitten enthält, die mit dem genannten Hauptabschnitt auf seinen beiden anderen Seiten verbunden sind, wobei jede Reihe zumindest einen ersten rechteckigen Mantelabschnitt (31) aufweist, der bei der Bildung der Verpackung zur Bedeckung einer anderen Wand des genannten Aufnahmeteils dient,
und dadurch, daß jede der genannten Reihen von Mantelabschnitten einen zweiten, äußeren Mantelabschnitt aufweist, der durch Falten um die äußere Oberseite des Aufnahmeteils geschlagen wird, um zumindest teilweise den Deckel der Verpackung zu bilden.

13. Satz nach Anspruch 12, dadurch gekennzeichnet, daß eine der genannten Reihen von Mantelabschnitten zumindest einen einzigen Abschnitt (89) und die andere Reihe zumindest zwei Abschnitte enthält.

14. Satz nach Anspruch 13, dadurch gekennzeichnet, daß die andere Reihe drei Abschnitte enthält.

15. Satz nach einem der Ansprüche 12 bis 14, dadurch gekennzeichnet, daß die Breite eines Mantelabschnitts oder die jeweiligen Breiten der beiden äußeren Mantelabschnitte gleich oder im wesentlichen gleich der Breite des Mittelabschnitts des Aufnahmeteils ist, auf dem der oder die genannte(n) äußere(n) Mantelabschnitt(e) angeordnet wird bzw. werden, um zur Bildung des Deckels mit diesem verleimt zu werden.

16. Satz nach einem der Ansprüche 12 bis 15, dadurch gekennzeichnet, daß die Breite der beiden zweiten sich gegenüberliegenden seitlichen Umschlagklappen, die keine zusätzlichen Umschlagklappen aufweisen, geringer ist als die der beiden ersten seitlichen Umschlagklappen.

17. Verfahren zur Verpackung zumindest eines Produkts (22, 127) mit nichtspezifischer Form, das nicht die Gesamtheit des zur Verfügung stehenden Rauminhalts der Verpackung beansprucht, dadurch gekennzeichnet, daß
- eine erste Gruppe (9, 92) gebildet wird, enthaltend:
• ein Aufnahmeteil (10, 93) aus Karton oder Wellpappe
• und eine Folie (13, 93) oder einen Beute (44) aus thermisch schrumpffähigem Kunststoff, die bzw. der an die Oberkanten zweier sich gegenüberliegender Wände des Aufnahmeteils geklebt wird,
- das oder die zu verpackende(n) Produkt(e) (22, 127) im Aufnahmeteil auf die Kunststoffolie oder in das Innere des Kunststoffbeutels gelegt wird bzw. werden,
- auf das Oberteil des genannten Aufnahmeteils ein Zuschnitt (23, 132) gelegt wird, der geeignet ist, die offene Seite des Aufnahmeteils vollständig zu bedecken und das Aufnahmeteil zumindest teilweise zu umschließen, um eine zweite Gruppe zu bilden,
- die genannte zweite Gruppe um 180° gedreht wird, wobei die Produkte, die sich sodann auf der Innenseite des die offene Seite des genannten Aufnahmeteils bedeckenden Zuschnitts befinden, in ihrer Position gehalten werden, und wobei ein Durchlaß zur Kunststoffolie freigehalten wird, der die Erwärmung der letztgenannten erlaubt,
- zum Schrumpfen der Folie oder des Beutels und zum Anpressen des Produkts bzw. der Produkte an die genannte Innenseite eine Erwärmung durchgeführt wird,
- anschließend der Zuschnitt über dem umgedrehten Aufnahmeteil vollständig geschlossen und an diesem durch Verleimung befestigt wird.

18. Verfahren nach Anspruch 17, dadurch gekennzeichnet, daß zur Bildung der ersten Gruppe zunächst durch Falten eines Zuschnitts das Aufnahmeteil (10, 93) hergestellt und anschließend die Folie oder der Beute an die Oberkanten des Aufnahmeteils geklebt wird.

19. Verfahren nach Anspruch 18, dadurch gekennzeichnet, daß zur Bildung der ersten Gruppe zunächst die Folie oder der Beute aus Kunststoff auf den zur Bildung des genannten Aufnahmeteils bestimmten, noch nicht gefalteten Zuschnitt geklebt und anschließend durch Falten das Aufnahmeteil gebildet wird.

20. Verfahren nach einem der Ansprüche 17 bis 19, dadurch gekennzeichnet, daß das Aufnahmeteil und sein Inhalt von oben mit einem Zuschnitt umschlossen werden, der aus einer Folge von rechteckigen, durch parallele Faltlinien miteinander verbundenen Abschnitten besteht, ohne daß der genannte Zuschnitt vollständig um das Aufnahmeteil geschlagen wird, wobei die genannten rechteckigen Abschnitte folgendes umfassen:
- einen rechteckigen Hauptabschnitt (24), der auf die offene Seite des Aufnahmeteils gelegt wird, und der mit zwei seitlichen End-Umschlagklappen (25) versehen ist, die durch Faltlinien (26) mit zwei sich gegenüberliegenden Seiten des genannten Hauptabschnitts verbunden sind und die durch Verleimung an den Wänden des Aufnahmeteils befestigt werden,
- und zwei Reihen (28, 29) von Mantelabschnitten, die mit dem Hauptabschnitt an dessen beiden anderen Seiten verbunden sind, wobei jede Reihe zumindest aus einem ersten rechteckigen Mantelabschnitt (31) zur Bedeckung einer anderen Wand des genannten Aufnahmeteils besteht und eine Reihe mit zumindest einem zweiten Abschnitt (84, 86) zur vollständigen Bedeckung des Bodens der Verpackung enthält, wobei der bzw. die zweiten Abschnitte vor und während der Erwärmung geöffnet bleibt bzw. bleiben.

21. Verfahren nach einem der Ansprüche 17 bis 20, dadurch gekennzeichnet, daß das Aufnahmeteil durch Falten eines Zuschnitts hergestellt wird, der aus einem rechteckigen Mittelabschnitt zur Bildung des Bodens des Aufnahmeteils und aus seitlichen Abschnitten zur Bildung der Wände des Aufnahmeteils besteht, wobei die genannten seitlichen Abschnitte über zusatzliche Umschlagkappen mittels Verleimung aneinander befestigt werden.

22. Verfahren nach einem der Ansprüche 17 bis 21, dadurch gekennzeichnet, daß der Boden (2) des umgedrehten Aufnahmeteils durchbrochen und zwischen der Innenseite (38) des Zuschnitts und der Außenseite der Oberkante zumindest einer Wand des Aufnahmeteils strukturell ein Durchlaß (36) ausgespart ist und somit mittels eines durch den durchbrochenen Boden und den genannten Durchlaß zirkulierenden und über die Folie oder den Beute aus Kunststoff strömenden Wärmeübertragungsmediums eine Erwärmung durchgeführt wird.

23. Verfahren nach einem der Ansprüche 17 bis 22, dadurch gekennzeichnet, daß die Folie oder der Beutel aus Kunststoff innen an der Oberkante zweier sich gegenüberliegender Wände des Aufnahmeteils befestigt wird.

24. Verfahren nach einem der Ansprüche 17 bis 23, dadurch gekennzeichnet, daß die Folie oder der Beutel aus Kunststoff außen an der Oberkante zweier sich gegenüberliegender Wände des Aufnahmeteils befestigt wird.

25. Vorrichtung zur Verpackung zumindest eines Produkts mit nichtspezifischer Form, das nicht die Gesamtheit des zur Verfügung stehenden Rauminhalts der Verpackung beansprucht, dadurch gekennzeichnet, daß sie folgendes enthält:
- Mittel (91) zur Bildung einer ersten Gruppe (92), enthaltend:
• ein Aufnahmeteil (93) aus Karton oder Wellpappe,
• und eine Folie (94) oder einen Beutel aus thermisch schrumpffähigem Kunststoff, die bzw. der an die Oberkanten von zwei sich gegenüberliegenden Wänden des Aufnahmeteils geklebt wird,
- Mittel zum Transport der ersten Gruppe, um das oder die zu verpackenden Produkt(e) (127) im Aufnahmeteil auf die Folie aus Kunststoff oder in das Innere des Beutels zu füllen,
- Mittel (131), mit denen ein Zuschnitt (132), der geeignet ist, zur Bildung einer zweiten Gruppe die offene Seite des Aufnahmeteils vollständig zu bedecken und das Aufnahmeteil zumindest teilweise zu umschließen, zur Oberseite des Aufnahmeteils geführt und dort angelegt werden kann,
- Mittel (136) zum Umdrehen der genannten zweiten Gruppe um 180°, mit denen die Produkte während des Umdrehvorgangs im wesentlichen festgehalten werden, so daß sich die Produkte nach dem Umdrehen auf der Innenseite des Zuschnitts befinden, der die offene Seite des Aufnahmeteils bedeckt, wobei ein Durchlaß zur Kunststoffolie freigehalten wird, der ihre Erwärmung erlaubt,
- Heizmittel, die zum Schrumpfen der Folie oder des Beutels ausgelegt sind, so daß auf diese Weise das Produkt bzw. die Produkte an die genannte Innenseite gepreßt wird bzw. werden,
- und Mittel zum vollständigen Schließen des Zuschnitts über dem umgedrehten Aufnahmeteil und zum Befestigen des genannten Zuschnitts auf dem Aufnahmeteil durch Verleimung.

26. Vorrichtung nach Anspruch 25, dadurch gekennzeichnet, daß die Mittel zur Bildung der ersten Gruppe aus Mitteln (99, 101) zum Falten eines Zuschnitts zur Bildung des Aufnahmeteils und aus Mitteln (113) zur Zuführung der Folie oder des Beutels an die Oberkanten des auf diese Weise gebildeten Aufnahmeteils und zum Ankleben derselben an den genannten Oberkanten bestehen.

27. Vorrichtung nach Anspruch 26, dadurch gekennzeichnet, daß die Mittel zur Bildung der ersten Gruppe aus Mitteln zum Ankleben der Folie oder des Beutels aus Kunststoff an den zur Bildung des Aufnahmeteils vorgesehenen noch nicht gefalteten Zuschnitt und aus Mitteln zum Formen der Gruppe durch Falten bestehen, um das genannte, innen mit der Folie bedeckte Aufnahmeteil herzustellen.

28. Vorrichtung nach einem der Ansprüche 25 bis 27, dadurch gekennzeichnet, daß die Mittel zum Ankleben der Folie oder des Beutels an das Aufnahmeteil so ausgelegt sind, daß die Folie oder der Beutel innen an die Oberkanten von zwei sich gegenüberliegenden Wänden des Aufnahmeteils geklebt wird.

29. Vorrichtung nach einem der Ansprüche 25 bis 28, dadurch gekennzeichnet, daß die Mittel zum Ankleben der Folie oder des Beutels auf dem Aufnahmeteil so ausgelegt sind, daß die Folie oder der Beutel außen an die Oberkanten von zwei sich gegenüberliegenden Wänden des Aufnahmeteils geklebt wird.
